# EUROPÄISCHE PATENTANMELDUNG

(11) **EP 2 570 037 A2**
(43) Veröffentlichungstag der Anmeldung: **20.03.2013**
(21) Anmeldenummer: 12183881.7
(22) Anmeldetag: 11.09.2012
(51) Int. Cl.: A24C 5/18

(54) **Regelungsvorrichtung zur Regelung mindestens eines Parameters eines Artikels der Tabak verarbeitenden Industrie**

(30) Priorität: 13.09.2011 DE 102011082625
(71) Anmelder: HAUNI Maschinenbau AG, 21033 Hamburg (DE)
(72) Erfinder: Jürgens, Berhard, 21465 Wentorf (DE); Großmann, Jürgen, 21465 Wentorf (DE); Koch, Franz-Peter, 21493 Schwarzenbek (DE); Stoffels, Sven, 21465 Reinbek (DE)
(74) Vertreter: Eisenführ, Speiser & Partner

(57) **Zusammenfassung**

Beschrieben wird eine Regelungsvorrichtung zur Regelung mindestens eines von einer Stellgröße (E) abhängigen Parameters eines Artikels (28, 32) der Tabak verarbeitenden Industrie während dessen Herstellung, mit einer Erfassungseinrichtung (29, 52), die ausgebildet ist, den mindestens einen Parameter zu erfassen und ein entsprechendes Ausgangssignal (A; B) auszugeben, einer Justiereinrichtung (54) zur Beeinflussung der Stellgröße und einer Regelungseinrichtung (50), die ausgebildet ist, in Abhängigkeit vom Ausgangssignal (A; B) der Erfassungseinrichtung (29, 52) die Justiereinrichtung (54) zur Einstellung und Veränderung der Stellgröße (E) anzusteuern, damit der mindestens eine Parameter im Wesentlichen einen vorbestimmten Wert aufweist. Das Besondere der Erfindung besteht darin, dass die Justiereinrichtung (54) ausgebildet ist, einen als Stellgröße zu verwendenden Querschnitt eines einen Strang aus Fasern zur Herstellung des Artikels zuführenden Strangführungskanals (16) zu beeinflussen.

## Beschreibung

Die Erfindung betrifft eine Regelungsvorrichtung zur Regelung mindestens eines von einer Stellgröße abhängigen Parameters eines Artikels der Tabak verarbeitenden Industrie während dessen Herstellung, mit einer Erfassungseinrichtung, die ausgebildet ist, den mindestens einen Parameter zu erfassen und ein entsprechendes Ausgangssignal auszugeben, einer Justiereinrichtung zur Beeinflussung der Stellgröße und einer Regelungseinrichtung, die ausgebildet ist, in Abhängigkeit vom Ausgangssignal der Erfassungseinrichtung die Justiereinrichtung zur Einstellung und Veränderung der Stellgröße anzusteuern, damit der mindestens eine Parameter einen vorbestimmten Wert aufweist. Ferner betrifft die Erfindung eine Maschine zur Herstellung von Artikeln der Tabak verarbeitenden Industrie, mit einer derartigen Regelungsvorrichtung.

Artikel der Tabak verarbeitenden Industrie können beispielsweise stabförmige Gegenstände wie Tabakstränge mit im Wesentlichen unbegrenzter Länge, Tabakstäbe und -stöcke mit begrenzter Länge, Filterstäbe oder Zigaretten mit und ohne Filter oder auch Zigarillos u. dgl. sein.

Eine Maschine der Tabak verarbeitenden Industrie, insbesondere eine Tabakstrangmaschine oder eine Zigarettenherstellungsmaschine, ist in der Regel mit mindestens einer Regelungsvorrichtung der eingangs genannten Art versehen, um sicherzustellen, dass der hergestellte Artikel den Vorgaben hinsichtlich Abmessungen, Qualität und sonstiger Parameter in der gewünschten Weise genügt. Hierzu wird mit der Erfassungseinrichtung der Ist-Wert oder Ist-Zustand eines gewünschten Parameters erfasst und in Abhängigkeit von einem das Messergebnis angebenden Ausgangssignal der Erfassungseinrichtung durch die Regelungseinrichtung eine relevante Stellgröße eingestellt bzw. verändert wird, damit der betreffende Parameter im Wesentlichen einen vorbestimmten Wert aufweist. Demnach wird also die Stellgröße so geregelt, dass der betreffende Parameter entsprechend dem vorbestimmten Wert zumindest im Wesentlichen konstant bleibt, bei dem es sich um den Sollwert oder die Führungsgröße handelt. Zum Einstellen und Verändern der Stellgröße ist eine Justiereinrichtung vorgesehen, die von der Regelungseinrichtung entsprechend angesteuert wird. Die Stellgröße wirkt im regelungstechnischen Sinne als Eingangsgröße auf eine Regelstrecke, die entsprechend den Gegebenheiten mindestens von einem Abschnitt der Maschine oder Anlage zur Herstellung der Artikel der Tabak verarbeitenden Industrie gebildet wird. Bei der Ausgangsgröße der Regelstrecke handelt es sich um mindestens einen zu regelnden Parameter, der somit die Regelgröße darstellt.

Die Erfindung schlägt nun vor, als Stellgröße den Querschnitt eines einen Strang aus Fasern zur Herstellung des Artikels zuführenden Strangführungskanals zu verwenden und die Justiereinrichtung zur Beeinflussung des Querschnittes eines derartigen Strangführungskanals auszubilden.

Demnach lässt sich erfindungsgemäß mit der Justiereinrichtung der Querschnitt des Strangführungskanals einstellen und verändern, wobei die Regelungseinrichtung die Justiereinrichtung entsprechend ansteuert, und zwar so lange, bis der gewünschte zu regelnde Parameter im Wesentlichen einen vorbestimmten Wert erreicht hat. Somit wird mithilfe der erfindungsgemäßen Regelungsvorrichtung der Querschnitt des Strangführungskanals so geregelt, dass der gewünschte Parameter im Wesentlichen gleich dem vorbestimmten Wert konstant bleibt.

Der Strangführungskanal findet sich in der Maschine, in Prozessverarbeitungsrichtung betrachtet, im Anfangsbereich und ist der Strangbildungszone zugeordnet. Die zuvor über eine Schleuse und einen Einfüllschacht eingefüllten losen Fasern werden im Strangführungskanal zu einem strangförmigen Faserkuchen aufgeschauert, aus dem dann während weiterer Prozessschritte der Faserstrang entsteht. In modernen Maschinen der Tabak verarbeitenden Industrie wird der Boden des Strangführungskanals vom Untertrum eines luftdurchlässigen, von seiner Rückseite her mit Unterdruck beaufschlagten, endlos umlaufenden Saugbandes gebildet, so dass der im Strangführungskanal aufgeschauerte bzw. angesammelte Faserkuchen als Strang hängend gefördert wird. Der Untertrum des Saugbandes erstreckt sich durch den Strangführungskanal vom Anfang der Strangbildungszone an einem Egalisator oder Trimmer zur Entfernung von überschüssigen Fasern vorbei bis zu einem Abgabeende, an welchem der dann gebildete Faserstrang an eine weitere Fördervorrichtung, vorzugsweise an eine Strangeinheit, abgegeben wird. Der beschriebene Prozess eignet sich insbesondere zur Verarbeitung von Tabakfasern zu einem Tabakstrang, der dann in der Strangeinheit auf ein angetriebenes, mit einem Zigarettenpapierstreifen belegtes Formatband gelegt wird. Das Formatband transportiert den Tabakstrang und den Zigarettenpapierstreifen durch ein Format, in dem der Zigarettenpapierstreifen um den Tabakstrang gelegt und verleimt wird, so dass ein Zigarettenstrang entsteht, der schließlich zu Zigaretten oder Filterzigaretten weiterverarbeitet wird.

Im Rahmen der Erfindung ist nun die Erkenntnis gewonnen worden, dass der Querschnitt des Strangführungskanals, welcher den Querschnitt des im Strangführungskanal aufgeschütteten Faserkuchens bestimmt, einen erheblichen Einfluss auf die Qualität des letztendlich hergestellten Artikels der Tabak verarbeitenden Industrie besitzt und somit sich eine gezielte Einstellung des Querschnittes des aufgeschütteten Faserkuchens im Aufschüttbereich zu Beginn des Prozesses positiv sogar noch am Ende des Prozesses auf die Qualität des hergestellten Artikels auswirken kann. Demnach ist es nicht ausgeschlossen, für die erfindungsgemäße Regelung einen Parameter zu verwenden, der innerhalb der Maschine an einem Ort gemessen wird, der sich in einer größeren Distanz von demjenigen Ort befindet, an dem der Querschnitt des Strangführungskanals von der Justiereinrichtung in Abhängigkeit von der Regelungseinrichtung eingestellt wird.

Mithilfe des erfindungsgemäßen Regelungsprinzips ist es möglich, schwankende Einflüsse der Qualität sowie Einstellungsfehler auszugleichen, die Qualität des hergestellten Artikels insgesamt zu verbessern und die Einstellung bei laufender Maschine vorzunehmen. Die Erfindung trägt somit dem Umstand Rechnung, dass sich die Eigenschaften einer bestimmten Fasermischung während der Produktion durchaus ändern können, was mithilfe des erfindungsgemäßen Regelprinzips durch eine gezielte Veränderung des Querschnittes des Strangführungskanals entsprechend berücksichtigt wird.

Auch bei Marken- und/oder Formatwechseln ändern sich in der Regel die Produkteigenschaften. In einem derartigen Fall ermöglicht die Regelung des Querschnittes des Strangführungskanals nicht nur eine Automatisierung, sondern führt auch zu einer Qualitätsverbesserung.

Bevorzugte Ausführungen und Weiterbildungen der Erfindung sind in den abhängigen Ansprüchen angegeben.

Bevorzugt ist die Justiereinrichtung ausgebildet, eine als Stellgröße zu verwendende Breite des Strangführungskanals zu beeinflussen, und kann hierzu Mittel zum Verstellen mindestens einer von zwei den Strangführungskanal begrenzenden Wandelementen aufweisen. Durch die Veränderung der Kanalbreite lässt sich die Aufschütthöhe und somit der Querschnitt des Faserkuchens im Strangführungskanal entsprechend beeinflussen. Eine optimale Aufschütthöhe der Fasern im Strangführungskanal wirkt sich dementsprechend positiv auf die Qualität des letztendlich hergestellten Artikels der Tabak verarbeitenden Industrie aus. Somit bietet diese Ausführung durch bloßes Verstellen der Kanalbreite eine einfache, jedoch besonders wirkungsvolle Möglichkeit zur Veränderung und Einstellung des Querschnittes.

Aus der EP 1 250 855 A1 ist es zwar bereits bekannt, einen Sensor vorzusehen, der an eine Steuerungseinrichtung ein Signal abgibt, wenn die Belegung eines Tabakkanals mit Tabakfasern ein vorgegebenes Maß überschreitet oder unterschreitet, wodurch mithilfe eines Kraftelementes eine Führungsleiste zur Vergrößerung des Kanalquerschnittes entsprechend bewegt wird. Jedoch ist diese bekannte Vorrichtung zur Beseitigung einer Störung als Folge einer Verstopfung (Faserstau) vorgesehen und wird im Falle einer Störung nicht nur eine Vergrößerung des Kanalquerschnittes, sondern zugleich auch eine Abschaltung des im Tabakkanal im normalen Betrieb herrschenden Unterdrucks vorgenommen, damit die Tabakfasern herausfallen können. Nach Entfernung der Fasern aus dem Kanal und Beseitigung des Staus wird die Unterdruckversorgung wieder aktiviert und der Kanalquerschnitt durch Rückbewegung der Führungsleiste wieder entsprechend auf das für den normalen Betrieb bestimmte Maß reduziert. Dabei kommt es auf ein exaktes Maß für die Querschnittsvergrößerung nicht an, sondern es ist lediglich von Bedeutung, den Kanalquerschnitt so weit zu vergrößern, dass ein Herausfallen der Tabakfasern sicher gewährleistet ist. Demgegenüber lässt sich diesem Stand der Technik kein Hinweis auf die erfindungsgemäße Verwendung des Kanalquerschnittes als Stellgröße für eine exakte Regelung mindestens eines Parameters des Artikels entnehmen, wonach der Kanalquerschnitt gezielt auf ein bestimmtes Maß vergrößert oder verkleinert und dann entsprechend dem vorliegenden Sollwert auf einen konstanten Wert geregelt wird.

Eine weitere bevorzugte Ausführung der Erfindung zeichnet sich dadurch aus, dass die Erfassungseinrichtung ausgebildet ist, als Parameter eine Aufschütthöhe der Fasern im Strangführungskanal zu erfassen, und die Regelungseinrichtung ausgebildet ist, in Abhängigkeit vom Ausgangssignal der Erfassungseinrichtung die Justiereinrichtung zur Einstellung und Veränderung der Stellgröße anzusteuern, damit die Aufschütthöhe einen vorgegebenen Wert aufweist. Bei dieser Ausführung wird demnach auf eine im Wesentlichen konstante Aufschütthöhe entsprechend einem vorgegebenen Sollwert geregelt, was sich u.a. zusätzlich auch positiv auf die Rundheit des später fertig gestellten Artikels auswirkt.

Bei einer Weiterbildung der zuvor erwähnten Ausführung ist die Erfassungseinrichtung ausgebildet, die Aufschütthöhe im Strangführungskanal stromaufwärts vor einem Trimmer oder Egalisator zu erfassen. Hiernach wird also das Ausgangssignal eines Sensors der Erfassungseinrichtung vor dem Trimmer benutzt, um den Querschnitt des Strangführungskanals so zu regeln, dass die Aufschütthöhe zumindest im Wesentlichen konstant bleibt. Hierbei ergibt sich als weiterer Vorteil, dass die Menge an vom Trimmer zu entfernendem Überschuss auf einen Mindestwert reduziert werden kann, was sich positiv auf die Effizienz des gesamten Prozesses auswirkt.

Zusätzlich oder alternativ zur Aufschütthöhe können auch bestimmte Eigenschaften des Artikels als Parameter herangezogen werden, und zwar bei Bedarf auch in einem Stadium, in dem der Artikel nahezu oder bereits vollständig fertiggestellt worden ist.

Bevorzugt kommen insbesondere als Parameter der Querschnitt, die Ovalität bzw. Rundheit, die Dichte und/oder das Gewicht des Artikels und/oder der Faserfüllgrad im Artikel in Frage. Wie bereits zuvor ausgeführt wurde, hat der Querschnitt des Strangführungskanals und somit der Querschnitt des daraus resultierenden Faserkuchens einen nicht unerheblichen Einfluss auf die Rundheit bzw. Ovalität des Artikels der Tabak verarbeitenden Industrie, um somit die Ovalität auf ein Minimum zu regeln. Die Überwachung und daraus resultierende Regelung des Faserfüllgrades im Artikel ist insbesondere für die Minimierung des Kopfausfalls oder von Chokes von Vorteil.

Nachfolgend wird eine bevorzugte Ausführung der Erfindung anhand der beiliegenden Zeichnungen näher erläutert. Es zeigen:
- Fig. 1: ein schematisches Übersichtsbild einer Zigarettenstrangmaschine mit deren wesentlichen Baugruppen in Kombination mit einer schematischen Blockschaltbilddarstellung einer zugehörigen Regelung; und
- Fig. 2: schematisch eine perspektivische Einzeldarstellung (a) und eine Querschnittsdarstellung (b) eines in der Zigarettenstrangmaschine von Fig. 1 vorgesehenen Strangführungskanals.

In Fig. 1 ist schematisch eine Zigarettenstrangmaschine gezeigt, deren Aufbau und Wirkungsweise nachfolgend erläutert wird.

Von einer Schleuse 1 wird ein Vorverteiler 2 portionsweise mit (in den Figuren nicht gezeigten) Tabakfasern beschickt. Eine Entnahmewalze 3 im Vorverteiler 2 versorgt einen Vorratsbehälter 4 mit Tabakfasern aus dem Vorverteiler 2. Aus dem Vorratsbehälter 4 entnimmt ein Steilförderer 5 die Tabakfasern und beschickt einen Stauschacht 6. Aus dem Stauschacht 6 entnimmt eine Stiftwalze 7 einen im Wesentlichen gleichförmigen Tabakfaserstrom, der von einer Ausschlagwalze 8 aus den Stiften der Stiftwalze 7 herausgeschlagen und auf ein mit konstanter Geschwindigkeit umlaufendes Streutuch 9 geschleudert wird. Auf dem Streutuch 9 wird aus dem Tabakstrom ein Tabakvlies gebildet. Das Tabakvlies wird in eine Sichteinrichtung 11 geschleudert, die im Wesentlichen aus einem Luftvorhang besteht, den größere bzw. schwerere Tabakteile passieren, während alle anderen Tabakteilchen von der Luft in einen von einer Stiftwalze 12 und einer Wand 13 gebildeten Trichter 14 gelenkt werden.

Von der Stiftwalze 12 werden die Tabakfasern aus dem Trichter 12 in einen Strangführungskanal 16 und dort gegen einen den Boden des Strangführungskanals 16 bildenden Untertrum eines luftdurchlässigen, von seiner Rückseite her mit Unterdruck beaufschlagten, endlos umlaufenden Saugbandes 17 geschleudert, an dem aus den Tabakfasern ein strangförmiger Tabakfaserkuchen aufgeschauert wird, der somit am Untertrum des Saugbandes 17 mithilfe von in eine Unterdruckkammer 18 gesaugter Luft gehalten wird. Durch das umlaufende Saugband 17, das einen Strangförderer oder zumindest einen Bestandteil eines Strangförderers bildet, wird entlang des Strangführungskanals 16 der darin aufgeschauerte bzw. angesammelte Tabakfaserkuchen als Strang hängend gefördert. Der Untertrum des Saugbandes 17 erstreckt sich durch den Strangführungskanal 16 von dessen Anfang, wo sich die Strangbildungszone befindet, im dargestellten Ausführungsbeispiel bis zu einem Egalisator oder Trimmer 19 zur Entfernung von überschüssigen Tabakfasern.

Anschließend wird der so gebildete Tabakfaserstrang auf einen im Gleichlauf geführten Zigarettenpapierstreifen 21 gelegt. Der Zigarettenpapierstreifen 21 wird von einer Bobine 22 abgezogen, durch ein Druckwerk 23 geführt und auf ein angetriebenes Formatband 24 gelegt. Das Formatband 24 transportiert den Tabakstrang gemeinsam mit dem Zigarettenpapierstreifen 21 durch ein Format 26, in dem der Zigarettenpapierstreifen 21 um den Tabakstrang gefaltet wird, so dass nur noch ein schmaler Rand absteht, der von einem nicht dargestellten Leimapparat in bekannter Weise beleimt wird. Die so gebildete Klebenaht wird dann geschlossen und von einer Tandemnahtplätte 27 getrocknet.

Der so gebildete Zigarettenstrang 28 durchläuft ein Messgerät 29 und wird anschließend von einem Messerapparat 31 in doppelt lange Zigaretten 32 geschnitten. Die doppelt langen Zigaretten 32 werden von einer gesteuerte Arme aufweisenden Übergabevorrichtung 34 auf eine Übernahmetrommel 36 einer Filteransetzmaschine 37 übergeben, auf deren Schneidtrommel 38 sie mit einem Kreismesser in Einzelzigaretten geteilt werden.

Förderbänder 39, 41 fördern vom Trimmer 19 abgetrennte überschüssige Tabakfasern in einen unter dem Vorratsbehälter 4 angeordneten Behälter 42, aus dem diese überschüssigen Tabakfasern als rückgeführter Tabak vom Steilförderer 5 wieder entnommen wird.

In den Figuren 2a und b ist der Strangführungskanal 16 als Einzelheit mit weiteren Details dargestellt.

Die den Strangführungskanal 16 umfassende bzw. bildende Baugruppe weist einen Rahmen 46 auf, durch den diese Baugruppe in der in Fig. 1 gezeigten Maschine angeordnet ist.

Wie die Figuren 2a und b erkennen lassen, ist der Strangführungskanal 16 nach unten offen und weist zwei voneinander beabstandete seitliche Wangen 16a, 16b auf. Ferner ist in Fig. 2b der bereits zuvor erwähnte und den (oben liegenden) Boden des Strangführungskanals 16 bildende Untertrum des endlos umlaufenden Saugbandes 17 (Fig. 1) schematisch im Querschnitt erkennbar dargestellt und mit dem Bezugszeichen "17a" gekennzeichnet. Demnach wird der Hohlraum 16c und somit auch der Querschnitt des Strangführungskanals 16 von den beiden seitlichen Wangen 16a, 16b und dem Untertrum 17a des Saugbandes 17 begrenzt. Der Querschnitt des im Hohlraum 16c des Strangführungskanals 16 aufgeschauerten strangförmigen Tabakkuchens ist abhängig vom Querschnitt des Hohlraumes 16c des Strangführungskanals 16; auf jeden Fall bestimmt der Abstand zwischen den beiden seitlichen Wangen 16a, 16b des Strangführungskanals 16 die Breite des im Hohlraum 16c des Strangführungskanals 16 aufgeschauerten strangförmigen Tabakkuchens. Demgegenüber kann die Aufschütthöhe des strangförmigen Tabakkuchens zumindest in gewissen Grenzen variieren, wobei sich im dargestellten Ausführungsbeispiel die Aufschütthöhe vom den Boden des Hohlraumes 16c des Strangführungskanals 16 bildenden Untertrum 17a des Saugbandes 17 an nach unten bemisst. Begrenzt wird die Aufschütthöhe von der Höhe der seitlichen Wangen 16a, 16b; allerdings liegt in der Praxis in vielen Fällen die Aufschütthöhe unterhalb der Höhe der seitlichen Wangen 16a, 16b.

Im dargestellten Ausführungsbeispiel ist mindestens eine der beiden seitlichen Wangen 16a, 16b quer zur Strangförderrichtung gemäß dem in Fig. 2a gezeigten Pfeil X verstellbar, was in den Figuren 2a und b mit dem Doppelpfeil Y schematisch angedeutet ist. Bevorzugt sind die beiden seitlichen Wangen 16a, 16b derart verstellbar, dass sie gleichzeitig eine Bewegung mit gleicher Bewegungsgeschwindigkeit aufeinander zu oder voneinander weg ausführen. Durch diese Verstellbarkeit mindestens einer der beiden seitlichen Wangen 16a, 16b lässt sich deren Abstand voneinander und somit die lichte Breite des Hohlraumes 16c des Strangführungskanals 16 verändern. Eine Veränderung des lichten Abstandes der beiden seitlichen Wangen 16a, 16b des Strangführungskanals 16 voneinander bewirkt auch eine entsprechende Veränderung der Breite des im Hohlraum 16c des Strangführungskanals 16 aufgeschauerten strangförmigen Tabakkuchens. Bei gegebener Querschnittsfläche des im Hohlraum 16c des Strangführungskanals 16 aufgeschauerten strangförmigen Tabakkuchens hat die Veränderung der Breite auch einen Einfluss auf die Aufschütthöhe. Denn bei Vergrößerung der Breite sinkt die Aufschütthöhe ab, und umgekehrt steigt bei Verkleinerung der Breite die Aufschütthöhe an. Durch die Veränderung der Breite wird bei gegebener Querschnittsfläche auch das Abmessungsverhältnis und die Querschnittsform entsprechend beeinflusst. Hierzu kann der lichte Abstand zwischen den beiden seitlichen Wangen 16a, 16b des Strangführungskanals 16 so eingestellt werden, dass der Querschnitt des im Hohlraum 16c des Strangführungskanals 16 befindlichen strangförmigen Tabakkuchens etwa ein Quadrat (gleiches Breiten-Höhen-Verhältnis) oder ein stehendes oder liegendes Rechteck bildet (ungleiches Breiten-Höhen-Verhältnis) bildet.

Für die beschriebene Verstellung ist die entsprechende seitliche Wange 16a bzw. 16b in nicht näher dargestellter Weise in Richtung des Doppelpfeils Y am Rahmen 46 verschiebbar gelagert. Dabei erfolgt die Verstellung der seitlichen Wangen 16a, 16b mithilfe einer Antriebseinrichtung, die am Rahmen 46 vorgesehen ist und in den Figuren 2a und 2b mit dem Bezugszeichen "48" angedeutet ist. Die Antriebseinrichtung 48 wird von einer nachfolgend noch näher beschriebenen Regelung angesteuert, bei welcher der Abstand zwischen den beiden Seitenwangen 16a, 16b bzw. die lichte Breite des Hohlraumes 16c des Strangführungskanals 16 die Stellgröße bildet.

Der Betrieb der in Fig. 1 dargestellten Maschine wird mithilfe einer Regelung gesteuert, deren wichtigsten Komponenten in Fig. 1 mit den Bezugszeichen "29", "50", "52", "54" und "56" gekennzeichnet und in einer Blockschaltbild-Darstellung gezeigt sind.

Das bereits zuvor angegebene Messgerät 29 ist vorzugsweise ausgebildet, den Querschnitt, die Ovalität bzw. Rundheit und/oder die Dichte des Zigarettenstranges 28 und/oder das Gewicht der Zigaretten 32 und/oder das Gewicht des Zigarettenstranges 28 pro Längeneinheit und/oder den Faserfüllgrad im Zigarettenstrang 28 und/oder in den Zigaretten 32 zu erfassen und ein entsprechendes Ausgangssignal A abzugeben. Dieses Ausgangssignal A wird an einen Regler 50 übermittelt. Wie Fig. 1 ferner schematisch erkennen lässt, ist am Strangführungskanal 16 ein Abstandssensor 52 vorgesehen, der die Aufschütthöhe des strangförmigen Tabakkuchens im Strangführungskanal 16 erfasst und ein entsprechendes Ausgangssignal B an den Regler 50 übermittelt. Wie Fig. 1 ferner erkennen lässt, ist im dargestellten Ausführungsbeispiel der Abstandssensor 52 stromaufwärts vor dem Trimmer 19 angeordnet.

Der Regler 50 verarbeitet als weitere Eingangsgröße ein Sollwert-Signal C, durch das für den oder die zu regelnden Parameter ein entsprechender Sollwert vorgegeben wird. Diese drei Signale A, B und C werden im dargestellten Ausführungsbeispiel im Regler 50 verarbeitet, der als Ergebnis ein Ausgangssignal D produziert, um eine nachgeschaltete Justiereinrichtung 54 entsprechend anzusteuern. Somit dient im dargestellten Ausführungsbeispiel das Ausgangssignal D vom Regler 50 als Steuersignal für die Justiereinrichtung 54. Die Justiereinrichtung 54 erzeugt ein Ausgangssignal E, bei dem es sich im regelungstechnischen Sinne um die Stellgröße der Regelung handelt.

Es ist gefunden worden, dass der Abstand zwischen den beiden Wangen 16a, 16b und somit die lichte Breite des Hohlraumes 16c des Strangführungskanals 16 einen erheblichen Einfluss auf die Qualität des in der Maschine gemäß Fig. 1 gebildeten Zigarettenstranges 28 und der daraus hergestellten Zigaretten 32 besitzt und somit sich eine gezielte Einstellung der Breite des Hohlraumes 16c des Strangführungskanals 16 positiv sogar noch am Ende des Prozesses auf die Qualität der hergestellten Zigaretten 32 auswirken kann. Deshalb wird als Stellgröße im regelungstechnischen Sinne im dargestellten Ausführungsbeispiel der variable Abstand zwischen den beiden Seitenwangen 16a, 16b des Strangführungskanals 16 verwendet, wozu mithilfe des Ausgangssignals E von der Justiereinrichtung 54 die Antriebseinrichtung 48 (vgl. Fig. 2a und b) zur motorischen Verstellung der seitlichen Wangen 16a, 16b entsprechend angesteuert wird. Wie in diesem Zusammenhang Fig. 1 ferner erkennen lässt, ist am Strangführungskanal 16 noch ein weiterer Abstandssensor 56 vorgesehen, mit dessen Hilfe der jeweilige Ist-Wert für den lichten Abstand zwischen den beiden seitlichen Wangen 16a, 16b des Strangführungskanals 16 und somit die Breite dessen Hohlraums 16c erfasst und ein entsprechendes Signal F an die Justiereinrichtung 54 übermittelt wird. Der Abstandssensor 56 weist gemäß einer bevorzugten Ausführung einen in den Figuren nicht dargestellten Inkrementalgeber auf, der mit der Antriebseinrichtung 48 gekoppelt ist und dadurch die Relativbewegung der beiden seitlichen Wangen 16a, 16b des Strangführungskanals 16 zueinander erfasst, woraus dann der Abstand zwischen den beiden seitlichen Wangen 16a, 16b und somit die Breite des Strangführungskanals 16 bestimmt wird. Auf diese Weise kann in der Justiereinrichtung 54 kontrolliert werden, ob die augenblickliche Breite des Hohlraumes 16c des Strangführungskanals 16 auch der Vorgabe durch das Ausgangssignal E entspricht.

Demnach wird im dargestellten Ausführungsbeispiel mithilfe des Reglers 50 die Breite des Strangführungskanals 16 so geregelt, dass die im Signal B vom Sensor 52 angegebene Aufschütthöhe des strangförmigen Tabakkuchens im Strangführungskanal 16 und/oder die im Signal A vom Messgerät 29 angegebenen Parameter, bei denen es sich bevorzugt um den Querschnitt, die Ovalität bzw. Rundheit und/oder die Dichte des Tabakstranges 28 bzw. der Zigaretten 32 und/oder das Gewicht des Tabakstranges 28 pro Längeneinheit und/oder das Gewicht der Zigaretten 32 und/oder die Faserfüllung im Tabakstrang 28 bzw. in den Zigaretten 32 handelt, jeweils einen Wert entsprechend dem zugeordneten und im Eingangssignal C enthaltenen Sollwert aufweisen und, solange es keine Änderung im Sollwert gibt, entsprechend konstant bleiben.

Abschließend sei noch angemerkt, dass die zuvor beschriebene Regelung während des normalen Betriebes stattfindet, währenddessen der strangförmige Tabakkuchen entlang des Strangführungskanals 16 bewegt wird und somit gemäß dem zuvor beschriebenen Ausführungsbeispiel sowohl das endlos umlaufende Saugband 17 läuft, dessen Untertrum 17a (Figur 2b) den strangförmigen Tabakkuchen im Strangführungskanal 16 mit einer Vorschubbewegung beaufschlagt, als auch im Hohlraum 16c des Strangführungskanals 16 der erforderliche Unterdruck wirkt, um die Tabakfasern bzw. den daraus gebildeten Tabakkuchen in Eingriff mit dem Untertrum 17a des Saugbandes 17 zu bringen.

## Patentansprüche

1. Regelungsvorrichtung zur Regelung mindestens eines von einer Stellgröße (E) abhängigen Parameters eines Artikels (28, 32) der Tabak verarbeitenden Industrie während dessen Herstellung, mit einer Erfassungseinrichtung (29, 52), die ausgebildet ist, den mindestens einen Parameter zu erfassen und ein entsprechendes Ausgangssignal (A; B) auszugeben, einer Justiereinrichtung (54) zur Beeinflussung der Stellgröße und einer Regelungseinrichtung (50), die ausgebildet ist, in Abhängigkeit vom Ausgangssignal (A; B) der Erfassungseinrichtung (29, 52) die Justiereinrichtung (54) zur Einstellung und Veränderung der Stellgröße (E) anzusteuern, damit der mindestens eine Parameter im Wesentlichen einen vorbestimmten Wert aufweist,
**dadurch gekennzeichnet, dass** die Justiereinrichtung (54) ausgebildet ist, einen als Stellgröße zu verwendenden Querschnitt eines einen Strang aus Fasern zur Herstellung des Artikels zuführenden Strangführungskanals (16) zu beeinflussen.

2. Vorrichtung nach Anspruch 1,
**dadurch gekennzeichnet, dass** die Justiereinrichtung (54) ausgebildet ist, eine als Stellgröße zu verwendende Breite des Strangführungskanals (16) zu beeinflussen.

3. Vorrichtung nach Anspruch 2,
**dadurch gekennzeichnet, dass** die Justiereinrichtung (54) Mittel (48) zum Verstellen mindestens einer von zwei den Strangführungskanal (16) begrenzenden Wandelementen (16a, 16b) aufweist.

4. Vorrichtung nach mindestens einem der vorangegangenen Ansprüche,
**dadurch gekennzeichnet, dass** die Erfassungseinrichtung (52) ausgebildet ist, als Parameter eine Aufschütthöhe der Fasern im Strangführungskanal (16) zu erfassen, und die Regelungseinrichtung (50) ausgebildet ist, in Abhängigkeit vom Ausgangssignal (B) der Erfassungseinrichtung (52) die Justiereinrichtung (54) zur Einstellung und Veränderung der Stellgröße (E) anzusteuern, damit die Aufschütthöhe einen vorgegebenen Wert aufweist.

5. Vorrichtung nach Anspruch 4,
**dadurch gekennzeichnet, dass** die Erfassungseinrichtung (52) ausgebildet ist, die Aufschütthöhe im Strangführungskanal (16) stromabwärts vor einem Trimmer (19) zu erfassen.

6. Vorrichtung nach mindestens einem der vorangegangenen Ansprüche,
**dadurch gekennzeichnet, dass** die Erfassungseinrichtung (29, 52) ausgebildet ist, mindestens einen Parameter von einem im Wesentlichen fertiggestellten Artikel zu erfassen.

7. Vorrichtung nach mindestens einem der vorangegangenen Ansprüche,
**dadurch gekennzeichnet, dass** die Erfassungseinrichtung (29) ausgebildet ist, als Parameter den Querschnitt des Artikels (28, 32) zu erfassen, und die Regelungseinrichtung (50) ausgebildet ist, in Abhängigkeit vom Ausgangssignal (A) der Erfassungseinrichtung (29) die Justiereinrichtung (54) zur Einstellung und Veränderung der Stellgröße (E) anzusteuern, damit der Querschnitt des Artikels (28, 32) einen vorgegebenen Wert aufweist.

8. Vorrichtung nach mindestens einem der vorangegangenen Ansprüche,
**dadurch gekennzeichnet, dass** die Erfassungseinrichtung (29) ausgebildet ist, als Parameter die Ovalität des Artikels (28, 32) zu erfassen, und die Regelungseinrichtung (50) ausgebildet ist, in Abhängigkeit vom Ausgangssignal (A) der Erfassungseinrichtung (29) die Justiereinrichtung (54) zur Einstellung und Veränderung der Stellgröße (E) anzusteuern, damit die Ovalität des Artikels (28, 32) einen vorgegebenen Wert aufweist.

9. Vorrichtung nach mindestens einem der vorangegangenen Ansprüche,
**dadurch gekennzeichnet, dass** die Erfassungseinrichtung (29) ausgebildet ist, als Parameter die Dichte des Artikels (28, 32) zu erfassen, und die Regelungseinrichtung (50) ausgebildet ist, in Abhängigkeit vom Ausgangssignal (A) der Erfassungseinrichtung (29) die Justiereinrichtung (54) zur Einstellung und Veränderung der Stellgröße (E) anzusteuern, damit die Dichte des Artikels (28, 32) einen vorgegebenen Wert aufweist.

10. Vorrichtung nach mindestens einem der vorangegangenen Ansprüche,
**dadurch gekennzeichnet, dass** die Erfassungseinrichtung (29) ausgebildet ist, als Parameter das Gewicht des Artikels (28, 32) zu erfassen, und die Regelungseinrichtung (50) ausgebildet ist, in Abhängigkeit vom Ausgangssignal (A) der Erfassungseinrichtung (29) die Justiereinrichtung (54) zur Einstellung und Veränderung der Stellgröße (E) anzusteuern, damit das Gewicht des Artikels (28, 32) einen vorgegebenen Wert aufweist.

11. Vorrichtung nach mindestens einem der vorangegangenen Ansprüche,
**dadurch gekennzeichnet, dass** die Erfassungseinrichtung (29) ausgebildet ist, als Parameter den Faserfüllgrad im Artikel (28, 32) zu erfassen, und die Regelungseinrichtung (50) ausgebildet ist, in Abhängigkeit vom Ausgangssignal (A) der Erfassungseinrichtung (29) die Justiereinrichtung (54) zur Veränderung der Stellgröße (E) anzusteuern, damit der Faserfüllgrad einen vorgegebenen Wert, insbesondere zur Minimierung eines Kopfausfalls, aufweist.

12. Maschine zur Herstellung von Artikeln der Tabak verarbeitenden Industrie, mit einer Regelungsvorrichtung nach mindestens einem der vorangegangenen Ansprüche.
